# EUROPÄISCHE PATENTSCHRIFT

(11) **EP 1 119 512 B1**
(45) Veröffentlichungstag und Bekanntmachung des Hinweises auf die Patenterteilung: **06.11.2002**
(21) Anmeldenummer: 99944214.8
(22) Anmeldetag: 27.09.1999
(51) Int. Cl.: B66B 1/46, B66B 11/00, B66B 5/02

(54) **AUFZUGSANLAGE MIT EINER VORRICHTUNG ZUM SONDERBETRIEB**
ELEVATOR HAVING AN OPERATING DEVICE FOR OVERRIDE MODE
ASCENSEUR POURVU D'UN DISPOSITIF D'INTERVENTION EN REGIME SPECIAL

(30) Priorität: 28.09.1998 DE 29817351 U
(43) Veröffentlichungstag der Anmeldung: 01.08.2001
(62) Teilanmeldung aus: 02014661.9
(73) Patentinhaber: INVENTIO AG, CH-6052 Hergiswil (CH)
(72) Erfinder: DANIEL, Christian, D-71157 Hildrizhausen (DE); HAEBERLE, Ulrich, D-70176 Stuttgart (DE); ERKER, Hubert, D-73333 Gingen (DE); ZERELLES, Holger, D-70186 Stuttgart (DE)
(86) Internationale Anmeldenummer: CH9900457
(87) Internationale Veröffentlichungsnummer: WO00018676

(56) Entgegenhaltungen:
- EP-A- 0 733 578
- WO-A-93/21097
- DE-U- 29 615 921

## Beschreibung

Die Erfindung betrifft eine Aufzugsanlage mit einer Vorrichtung zum Sonderbetrieb, wobei die Vorrichtung wenigstens ein Bedienelement zum Steuern wenigstens einer zugeordneten Funktionseinheit der Aufzugsanlage sowie wenigstens eine Anzeigeeinrichtung aufweist, wobei der Funktionseinheit zumindest eine der besagten Anzeigeeinrichtungen zugeordnet ist, welche wenigstens einen mittels des Bedienelementes beeinflußbaren Zustand der Funktionseinheit anzeigt und von dem Bediener des Bedienelementes wahrnehmbar ist.

Im Rahmen des Sonderbetriebs, d.h. in Notfällen, bei Inbetriebnahme, bei Abnahme bzw. bei Prüfung sowie bei Wartung und bei sonstigen vom Normalbetrieb abweichenden Betriebsarten der Aufzugsanlage, sind von Fachpersonal an der Aufzugsanlage besondere Maßnahmen zu ergreifen. Hierzu bedarf es entsprechender Bedienelemente zum Steuern der einzelnen Funktionseinheiten der Anlage.

Den bekannten Vorrichtungen zum Sonderbetrieb von Aufzugsanlagen gemeinsam ist die Anordnung der betreffenden Bedienelemente in Sichtweite der Aufzugsanlage bzw. in Sichtweite der jeweils zu steuernden Funktionseinheit. In Sichtweite der Bedienelemente wiederum und somit wie diese räumlich an die Aufzugsanlage bzw. deren Funktionseinheiten gekoppelt befinden sich die zugehörigen Anzeigeeinrichtungen. Beispielsweise aus der Druckschrift DE 296 15 921 U1 ist eine gattungsgemäße Vorrichtung bekannt, mittels welcher die Bremse einer Aufzugmaschine bei Sonderbetrieb der betreffenden Aufzugsanlage gesteuert werden kann. Zu diesem Zweck ist als Bedienelement ein Handhebel vorgesehen, der in unmittelbarer Nähe eines in der Wand des Aufzugsschachtes ausgesparten Fensters angebracht ist und durch dessen Verschwenken sich die Bremse der Aufzugmaschine lösen und nach dem Lösen wieder aktivieren läßt. Der Bediener hat dabei unmittelbaren Sichtkontakt mit dem Antriebsrad der Aufzugmaschine sowie mit den Aufzugseilen. Das Antriebsrad und die Aufzugseile können folglich die Funktion von Anzeigeeinrichtungen für den Betriebszustand der Bremse der Aufzugmaschine übernehmen. Nach der Druckschrift DE 296 15 921 U1 ist die Anbringung des Handhebels in Sichtweite der Aufzugmaschine bzw. der Aufzugseile und somit der Aufzugsanlage zwingend. Die vorbekannten Anzeigeeinrichtungen, sprich: das Antriebsrad der Aufzugmaschine sowie die Aufzugseile, sind selbst Funktionseinheiten der Aufzugsanlage.

Eine an einer Türeinfassungsstruktur angeordnete Instrumententafel enthält den elektrischen Antrieb, der die Aufzugmaschine als auch die Aufzugssteuerungsausrüstung steuert. Von der Instrumententafel kann ein Servicemann die Aufzugmaschine und die Seile durch ein Fenster sehen. Das Fenster kann auch Teil der Instrumententafel sein.

Der vorliegenden Erfindung liegt ausgehend vom Stand der Technik nach DE 296 15 921 U1 die Aufgabe zugrunde, eine Vorrichtung zum Sonderbetrieb von Aufzugsanlagen zu schaffen, die gegenüber der DE 296 15 921 U1 einfacher, übersichtlicher, verlässlicher und sicherer zu bedienen ist.

Erfindungsgemäß erreicht wird dieses Ziel durch die Merkmale des kennzeichnenden Teils von Anspruch 1.

Sinne der Erfindung lassen sich die Bedienelemente und die Anzeigeeinrichtungen an nahezu jedem beliebigen, für zweckmäßig erachteten Ort anordnen. Dementsprechend ist der Sonderbetrieb der betreffenden Aufzugsanlage von nahezu jedem beliebigen Ort aus möglich. In Frage kommen dabei beispielsweise eine zentrale Leitwarte des mit der betreffenden Aufzugsanlage ausgestatteten Gebäudes, die Wohnung des für das jeweilige Gebäude zuständigen Hausmeisters und/oder die Zentrale eines Anbieters von die Aufzugsanlage betreffenden Serviceleistungen. Dabei können mehrere erfindungsgemäße Vorrichtungen räumlich zusammengefaßt sein, so daß beispielsweise von einer einzigen Leitwarte aus mehrere Aufzugsanlagen sonderbetrieben werden können. Von besonderem Vorteil ist die erfindungsgemäße Vorrichtung im Hinblick auf Aufzugsanlagen ohne einen die aufzugsnahe Unterbringung von Bedienelementen und Anzeigeeinrichtungen der genannten Art auf einfache Weise erlaubenden Triebwerksraum. Im Falle von Aufzugsanlagen, die bzw. deren Funktionseinheiten für den Bediener nicht unmittelbar einsehbar sind, kann auf besondere Vorkehrungen, beispielsweise bauliche Maßnahmen wie Schachtfenster, zum Ermöglichen eines Blickkontaktes des Bedieners mit der Aufzugsanlage oder der betreffenden Funktionseinheit verzichtet werden.

Erfindungsgemäß bevorzugt wird eine umfassende Fernbedienung bzw. -steuerung der sonderbetriebenen Funktionseinheiten von Aufzugsanlagen. In diesem Sinne ist als räumlich unabhängig von der Aufzugsanlage und/oder von der oder den zugeordneten Funktionseinheiten der Aufzugsanlage angeordnetes Bedienelement insbesondere vorgesehen wenigstens ein Bedienelement zum Steuern der Energieversorgung der Aufzugsanlage und/oder wenigstens ein Bedienelement zum Steuern des Hauptantriebes der Aufzugsanlage und/oder wenigstens ein Bedienelement zum Steuern der Betriebsbremse der Aufzugsanlage und/oder wenigstens ein Bedienelement zum Steuern eines Türantriebes eines Fördermittels der Aufzugsanlage und/oder wenigstens ein Bedienelement zum Steuern einer Sicherheitseinrichtung der Aufzugsanlage und/oder wenigstens ein Bedienelement zum Steuern einer Hilfseinrichtung zur Auf- und/oder zur Abwärtsbewegung eines Fördermittels der Aufzugsanlage und/oder wenigstens ein Bedienelement zum Steuern einer Kabinenbeleuchtung der Aufzugsanlage und/oder wenigstens ein Bedienelement zum Steuern einer Schachtbeleuchtung der Aufzugsanlage. Dabei ist jedem der Bedienelemente zumindest eine Anzeigeeinrichtung zugeordnet, die einen unmittelbaren Sichtkontakt mit der Aufzugsanlage bzw. mit der jeweiligen sonderbetriebenen Funktionseinheit überflüssig macht.

Um die Auswirkungen der mittels des oder der Bedienelemente ausgeführten Bedienhandlung auf den Zustand der betreffenden Funktionseinheiten der Aufzugsanlage bei von der Aufzugsanlage räumlich unabhängig angeordneten Bedienelementen umfassend fernüberwachen zu können, ist erfindungsgemäß als Anzeigeeinrichtung insbesondere vorgesehen wenigstens eine den Schaltzustand der Energieversorgung der Aufzugsanlage anzeigende Anzeigeeinrichtung und/oder wenigstens eine den Bewegungszustand zumindest einer, vorzugsweise sämtlicher bei Sonderbetrieb der Aufzugsanlage bewegter Funktionseinheiten der Aufzugsanlage anzeigende Anzeigeeinrichtung und/oder wenigstens eine den Einstellzustand eines Antriebsregelgerätes anzeigende Anzeigeeinrichtung und/oder wenigstens eine die Position eines Fördermittels der Aufzugsanlage gegenüber einem gebäudeseitigen Zugang des Fördermittels anzeigende Anzeigeeinrichtung und/oder wenigstens eine den Betriebszustand einer Sicherheitseinrichtung der Aufzugsanlage anzeigende Anzeigeeinrichtung und/oder wenigstens eine den Öffnungszustand der Türen des Fördermittels der Aufzugsanlage anzeigende Anzeigeeinrichtung und/oder wenigstens eine den Einschaltzustand einer Kabinenbeleuchtung der Aufzugsanlage anzeigende Anzeigeeinrichtung und/oder wenigstens eine den Einschaltzustand einer Schachtbeleuchtung der Aufzugsanlage anzeigende Anzeigeeinrichtung.

Durch eine einfache Bedienung zeichnet sich eine Weiterbildung der erfindungsgemäßen Vorrichtung zum Sonderbetrieb von Aufzugsanlagen aus, im Falle derer eine Mehrzahl von Bedienelementen, vorzugsweise sämtliche Bedienelemente, räumlich zusammengefaßt sind. Auf derartige, beispielsweise in einem gemeinsamen Gehäuse untergebrachte Bedienelemente hat der Bediener insgesamt Zugriff, ohne seinen Standort verändern zu müssen.

Im Interesse eines optimalen Bedienkomforts ist erfindungsgemäß außerdem bevorzugt vorgesehen, daß wenigstens ein Bedienelement mit der zugeordneten wenigstens einen Anzeigeeinrichtung in einer Bedieneinheit räumlich zusammengefaßt ist. Diese Anordnung der Bedienelemente und Anzeigeeinrichtungen erlaubt es den Bediener, beide ohne weiteres im Blick zu haben und den Sonderbetrieb der Aufzugsanlage überwacht zu steuern.

Um die Möglichkeit zum Sonderbetrieb der Aufzugsanlage auf den hierzu autorisierten Personenkreis einschränken zu können, ist in Weiterbildung der Erfindung vorgesehen, daß das oder die Bedienelemente oder gegebenenfalls die Bedieneinheit abschließbar ist bzw. sind.

Die Fernsteuerung bzw. die Fernprüfung oder die Fernüberwachung der Aufzugsanlage wird im Falle einer bevorzugten Ausführungsform der erfindungsgemäßen Vorrichtung dadurch bewerkstelligt, daß zwischen dem oder wenigstens einem der Bedienelemente und der oder den Funktionseinheiten der Aufzugsanlage und/oder zwischen der oder wenigstens einer der Funktionseinheiten der Aufzugsanlage und der oder den Anzeigeeinrichtungen eine leitungsungebundene Steuerungseinrichtung zur Steuerung wenigstens einer Funktionseinheit der Aufzugsanlage bzw. zur Steuerung wenigstens einer Anzeigeeinrichtung vorgesehen ist.

Nachfolgend wird die Erfindung anhand schematischer Darstellungen zu einem Ausführungsbeispiel näher erläutert. Es zeigen:
- Fig. 1:: den prinzipiellen Aufbau einer Vorrichtung zum Sonderbetrieb von Aufzugsanlagen unter anderem mit einer Bedieneinheit und
- Fig. 2:: die Bedieneinheit gemäß Fig. 1 in Einzeldarstellung.

Gemäß Fig. 1 umfaßt eine Vorrichtung zum Sonderbetrieb einer Aufzugsanlage 1 eine Bedieneinheit 2, sowie eine Schnittstelle 3, über welche die Bedieneinheit 2 mit der Aufzugsanlage 1 bzw. mit deren Funktionseinheiten in Verbindung steht. Die Schnittstelle 3 weist unter anderem elektrische Leitungen zur Energieversorgung der Funktionseinheiten der Aufzugsanlage 1 sowie binäre Signalleitungen zur leitungsgebundenen Datenübertragung zwischen der Aufzugsanlage 1 und der Bedieneinheit 2 auf. Alternativ ist auch eine leitungsungebundene Datenübertragung möglich.

Ausweislich Figur 2 ist eine Mehrzahl von Bedienelementen und Anzeigeeinrichtungen in der Bedieneinheit 2 zusammengefaßt und in einem gemeinsamen Gehäuse 4 untergebracht. Bei den Bedienelementen handelt es sich im einzelnen um
Bedienelemente 5a, 5b, 5c, 5d, 5e; 6a, 6b, 6c und 7a, 7b, 7c, welche allesamt eine Einflußnahme auf eine numerische Steuerung der Aufzugsanlage 1 ermöglichen,
ein Bedienelement 8 für die Schachtbeleuchtung der Aufzugsanlage 1,
ein Bedienelement 9 für die Innenbeleuchtung einer als Fördermittel der Aufzugsanlage 1 dienenden Aufzugskabine,
ein Bedienelement 10 zur Schaltung eines als Sicherheitseinrichtung dienenden Sicherheitskreises der Aufzugsanlage 1,
Bedienelemente 11a, 11b 11c, 11d, 11e zur Steuerung von verschiedenen Funktionseinheiten der Aufzugsanlage 1 bei deren Prüfbetrieb und
ein Bedienelement 21 in Form eines Hauptschalters zur Steuerung im Sinne einer Unterbrechung oder einer Zuschaltung der Energieversorgung der gesamten Aufzugsanlage 1 einschließlich der Bedieneinheit 2.

Als Anzeigeeinrichtungen sind im einzelnen vorgesehen:
eine Anzeigeeinrichtung 12 zum Anzeigen von Bewegungszustand und Bewegungsrichtung der Treibscheibe der Aufzugsanlage 1,
eine Anzeigeeinrichtung 13 zum Anzeigen von Bewegungszustand und Bewegungsrichtung der Aufzugskabine der Aufzugsanlage 1,
eine Anzeigeeinrichtung 14 zum Anzeigen der Position der Aufzugskabine gegenüber einem gebäudeseitigen Zugang in Form einer Schachttür der Aufzugsanlage 1,
eine Anzeigeeinrichtung 15,
eine Anzeigeeinrichtung 16 zum Anzeigen des Prüfzustandes des Sicherheitskreises der Aufzugsanlage 1,
eine Anzeigeeinrichtung 17 zum Anzeigen der Schaltstellung von Grenzschaltern der Aufzugsanlage 1,
eine Anzeigeeinrichtung 18 zum Anzeigen des Öffnungszustandes der Türen an der Aufzugskabine,
eine Anzeigeeinrichtung 19 zum Anzeigen des Verriegelungszustandes der Schachttüren der Aufzugsanlage 1 und
eine Anzeigeeinrichtung 20 zum Anzeigen der Fahrbereitschaft der Aufzugsanlage 1.

Als Anzeigeeinrichtungen dienen außerdem die Bedienelemente 8, 9, 10 und 21 selbst. So zeigen die jeweilige Drehstellung der Bedienelemente 8, 9, 21 sowie die Drückstellung des Bedienelementes 10 an, in welchem Zustand sich die zugehörige Funktionseinheit der Aufzugsanlage 1 befindet.

Zusätzlich zu den vorstehend aufgeführten Komponenten sind in das Gehäuse 4 der Bedieneinheit 2 noch Sicherungen 22 sowie Anschlußmöglichkeiten 23 integriert. Über letztere kann beispielsweise im Störfall eine Notstromversorgung an die Aufzugsanlage 1 angeschlossen werden. Verfügt die Aufzugsanlage 1 über einen elektronischen Fehlermeldungsspeicher, so läßt sich dieser über eine der Anschlußmöglichkeiten 23 mittels eines entsprechenden Hilfsmittels, beispielsweise eines Laptops, von Wartungs- bzw. Prüfungs- oder Instandsetzungspersonal auslesen.

Damit der Sonderbetrieb der Aufzugsanlage 1 mittels der Bedieneinheit 2 auf den hierzu autorisierten Personenkreis beschränkt werden kann, ist die Bedieneinheit 2 abschließbar.

Durch Drücken eines oder mehrerer der Bedienelemente 5a, 5b, 5c, 5d, 5e lassen sich in der numerischen Steuerung der Aufzugsanlage 1 hinterlegte Steuerdaten abrufen - und sofern erwünscht - sowohl für den regulären als auch für den Sonderbetrieb der Aufzugsanlage 1 verändern. Als Anzeigeeinrichtung für die abgerufenen Daten dient die Anzeigeeinrichtung 15, die als Display gemeinsam mit den Bedienelementen 5a, 5b, 5c, 5d, 5e eine interaktive Einrichtung zur Programmierung der Aufzugssteuerung bildet. Über die Bedienelemente 5a, 5b, 5c, 5d, 5e beeinflußt werden kann beispielsweise der Programmierzustand des Hauptantriebs der Aufzugsanlage 1. Insofern dienen die Bedienelemente 5a, 5b, 5c, 5d, 5e als Einrichtungen zur Steuerung des Hauptantriebes der Aufzugsanlage 1.

Ebenfalls über die Aufzugssteuerung wirkt die Betätigung der Bedienelemente 6a, 6b, 6c; 7a, 7b, 7c auf die betreffenden Funktionseinheiten der Aufzugsanlage 1. Dabei läßt sich über die Bedienelemente 6a, 6b, 6c auf die Rückholfunktion, über die Bedienelemente 7a, 7b, 7c auf die Notbefreiungsfunktion der Aufzugssteuerung Einfluß nehmen.

Durch Drehen des Bedienelementes 6a in die in Figur 2 gestrichelt angedeutete Position wird die Aufzugssteuerung in den Rückholmodus versetzt. Durch Drücken der Bedienelemente 6b, 6c wird die Kabine der Aufzugsanlage 1 infolge einer entsprechenden, mittels der Aufzugssteuerung 1 bewerkstelligten Steuerung des Hauptantriebes sowie der Betriebsbremsen der Seil-Aufzugsanlage 1 ausgehend von der momentanen Position abgesenkt (Bedienelement 6b) oder angehoben (Bedienelement 6c). Bewegungszustand und Bewegungsrichtung des Hauptantriebes bzw. der Treibscheibe und/oder der Aufzugskabine der Aufzugsanlage 1 sind anhand der Anzeigeeinrichtungen 12, 13 erkennbar.

Durch Drehen des Bedienelementes 7a in die gestrichelte Position gemäß Figur 2 wird die Aufzugssteuerung in den Notbefreiungsmodus überführt. Anschließend lassen sich ein Hilfsantrieb sowie die Betriebsbremsen der Aufzugsanlage 1 durch Drücken des Bedienelementes 7b oder des Bedienelementes 7c in einem die Aufzugskabine absenkenden (Bedienelement 7b) oder in einem die Aufzugskabine anhebenden (Bedienelement 7c) Sinne steuern. Als Anzeigeeinrichtung für Bewegungszustand und -richtung der Aufzugskabine dient auch in diesem Fall die Anzeigeeinrichtung 13.

Auch die Anzeigeeinrichtung 14 sowie die Anzeigeeinrichtung 15 übernehmen sowohl bei der Rückholsteuerung als auch bei der Notbefreiung Anzeigefunktionen. So wird durch aktivieren, d. h. illuminieren der Anzeigeeinrichtung 14 angezeigt, daß der Boden der Aufzugskabine bündig mit dem Boden eines Stockwerkes des mit der Aufzugsanlage 1 ausgestatteten Gebäudes angeordnet ist und dementsprechend die Aufzugskabine von den Fahrgästen verlassen werden kann. Die Anzeigeeinrichtung 15 zeigt die momentane Höhe der Aufzugskabine über der Schachtsohle in Millimetern an.

Durch Drehen des Bedienelementes 8 in die gestrichelte Lage gemäß Figur 2 wird die Schachtbeleuchtung der Aufzugsanlage 1 ein- durch Drehen in die in Figur 2 mit ausgezogenen Linien gezeigte Position wird die Schachtbeleuchtung der Aufzugsanlage 1 ausgeschaltet. Entsprechend läßt sich durch Drehen des Bedienelementes 9 die Innenbeleuchtung der Aufzugskabine ein- und ausschalten, durch Drehen des Bedienelementes 21 die Energieversorgung der Aufzugsanlage 1 unterbrechen oder zuschalten.

Als eine Sicherheitseinrichtung ist für die Aufzugsanlage 1 ein sogenannter "Sicherheitskreis" vorgesehen. In diesen Sicherheitskreis einbezogen sind verschiedene für die Betriebssicherheit der Aufzugsanlage 1 relevante Anlagenteile. Im einzelnen handelt es sich dabei im dargestellten Beispielsfall um Grenzschalter, welche den Fahrweg der Aufzugskabine nach oben und unten begrenzen, um die Kabinentüren sowie um die Schachttüren der Aufzugsanlage 1. Ein Fahrbetrieb der Aufzugsanlage 1 ist nur möglich bei geschlossenem Sicherheitskreis.

Zur Unterbrechung des Sicherheitskreises beispielsweise in Notfällen anläßlich des Sonderbetriebes der Aufzugsanlage 1 kann das Bedienelement 10 aus seiner Ausgangsposition niedergedrückt werden. Die Drückstellung des Bedienelementes 10 gibt folglich Aufschluß darüber, ob sich der Sicherheitskreis in geschlossenem oder unterbrochenem Zustand befindet.

Bei unterbrochenem Sicherheitskreis ist der Antriebsmotor der Aufzugsanlage 1 vom Netz getrennt und außerdem die Betriebsbremse stromlos geschaltet und folglich geschlossen. Dementsprechend dient das Bedienelement 10 zur Steuerung sowohl des Hauptantriebes als auch der Betriebsbremse der Aufzugsanlage 1. Im Falle hydraulischer Aufzugsanlagen bedingt eine Unterbrechung des Sicherheitskreises die Trennung der Antriebspumpe vom Netz sowie die Schließung der betreffenden Abströmventile.

Der Aufnahme des Fahrbetriebes der Aufzugsanlage 1 nach einer Unterbrechung des Sicherheitskreises geht dessen Überprüfung auf Vorliegen des geschlossenen Zustandes voraus. Dabei zeigt das Aufleuchten der Anzeigeeinrichtung 16 an, daß der Sicherheitskreis entsprechend überprüft wird. Leuchtet die Anzeigeeinrichtung 17 auf, so bedeutet dies, daß keine Grenzschalter der Aufzugsanlage 1 aktiviert sind. Bei Aufleuchten der Anzeigeeinrichtung 18 sind die Kabinentüren, bei Aufleuchten der Anzeigeeinrichtung 19 die Schachttüren der Aufzugsanlage 1 gechlossen. Leuchtet neben den Anzeigeeinrichtungen 16, 17, 18, 19 auch die Anzeigeeinrichtung 20 auf, so signalisiert dies die Fahrbereitschaft der Aufzugsanlage 1. Der Antriebsmotor der Aufzugsanlage 1 ist dann auf das Netz aufgeschaltet, die Betriebsbremse ist stromführend. Aufgrund dieser Zusammenhänge sind die Anzeigeeinrichtungen 16, 17, 18, 19, 20 indirekt auch Anzeigeeinrichtungen für den Betriebszustand des Hauptantriebes sowie der Betriebsbremse der Aufzugsanlage 1.

Ausschließlich der Steuerung von Funktionseinheiten der Aufzugsanlage 1 zu Zwecken der beispielsweise behördlichen Prüfung dienen die Bedienelemente 11a, 11b, 11c, 11d, 11e. Durch Drehen des Bedienelementes 11a in die in Figur 2 gestrichelt angedeutete Stellung wird die numerische Steuerung der Aufzugsanlage 1 in den Prüfmodus überführt. Durch anschließendes Drücken der Bedienelemente 11b, 11d lassen sich die beiden voneinander unabhängigen Kreise der Betriebsbremse der Aufzugsanlage 1 steuern, wobei jedes der Bedienelemente 11b, 11d einem der Bremskreise zugeordnet ist.

Etwa im Rahmen der sogenannten "Hsiblastprobe" wird zunächst die Kabine der Aufzugsanlage 1 mit der halben Nutzlast beladen. Anschließend werden durch Drücken der Bedienelemente 11b, 11d beide Kreise der Betriebsbremse der Aufzugsanlage 1 in Freigabestellung geschaltet. Anhand der Anzeigeeinrichtungen 12, 13 läßt sich nun überprüfen, ob die Treibscheibe bzw. die Aufzugskabine der Aufzugsanlage 1 bei gelöster Betriebsbremse in Ruhe bleibt. Ist dies der Fall, so kann angenommen werden, daß die Masse des Gegengewichtes der Aufzugsanlage 1 vorschriftsgemäß gewählt ist.

Durch Drücken der Bedienelemente 11c, 11e können die Rückmeldeleitungen der beiden Fahrschütze der Aufzugsanlage 1 unterbrochen werden. Diese Rückmeldeleitungen dienen in bekannter Weise der Überwachung der Funktionsfähigkeit der Fahrschütze und stellen insofern Sicherheitseinrichtungen der Aufzugsanlage 1 dar. Die Anzeige der Unterbrechung der Rückmeldeleitungen erfolgt mittels der Anzeigeeinrichtung 15. Etwa im Rahmen der sogenannten "Halblastprobe" wird zunächst die Kabine der Aufzugsanlage 1 mit der halben Nutzlast beladen. Anschließend werden durch Drücken der Bedienelemente 11b, 11d beide Kreise der Betriebsbremse der Aufzugsanlage 1 in Freigabestellung geschaltet. Anhand der Anzeigeeinrichtungen 12, 13 läßt sich nun überprüfen, ob die Treibscheibe bzw. die Aufzugskabine der Aufzugsanlage 1 bei gelöster Betriebsbremse in Ruhe bleibt. Ist dies der Fall, so kann angenommen werden, daß die Masse des Gegengewichtes der Aufzugsanlage 1 vorschriftsgemäß gewählt ist.

Weitere, nicht dargestellte Bedienelemente und/oder Anzeigeeinrichtungen können an der Bedieneinheit 2 angeordnet sein. Beispielsweise kann je Schalter bzw. Kontakt des Sicherheitskreises ein Anzeigeelement vorgesehen sein, sodass der Zustand eines jeden Schalters des Sicherheitskreises mit einem Blick einsehbar ist. Weitere Statusanzeigen bzw. Fehleranzeigen von Funktionseinheiten wie beispielsweise Antrieb, Türen, Stromversorgung, usw. oder Statusanzeigen betreffend Inspektionsmodus, Fahrtrichtung, Evakuationsparameter, usw. können an der Bedieneinheit 2 auch angeordnet sein. Ausserdem können Bedienetemente und/oder Anzeigeeinrichtungen vorhanden sein, die auftragsspezifisch sind nur den jeweiligen Aufzug betreffen. Auch kann eine Schnittstelle für einen elektronischen Datenträger, bzw. eine Recheneinheit beispielsweise eine Chipkarte oder einen Computer vorhanden sein, mit der bzw. mit dem die Bedieneinheit 2 Daten, Passwörter, Parameter, Programme, usw. austauschen kann.

## Patentansprüche

1. Aufzugsanlage mit einer Vorrichtung zum Sonderbetrieb, wobei die Vorrichtung wenigstens ein Bedienelement (5a, 5b, 5c, 5d, 5e, 6a, 6b, 6c, 7a, 7b, 7c, 8, 9, 10, 11a, 11b, 11c, 11d, 11e, 21) zum Steuern wenigstens einer zugeordneten Funktionseinheit der Aufzugsanlage (1) sowie wenigstens eine Anzeigeeinrichtung aufweist, wobei der Funktionseinheit zumindest eine der besagten Anzeigeeinrichtungen (8, 9, 10, 12, 13, 14, 15, 16, 17, 18, 19, 20, 21) zugeordnet ist, welche wenigstens einen mittels des Bedienelementes (5a, 5b, 5c, 5d, 5e, 6a, 6b, 6c, 7a, 7b, 7c, 8, 9, 10, 11a, 11b, 11c, 11d, 11e, 21) beeinflußbaren Zustand der Funktionseinheit anzeigt und von dem Bediener des Bedienelementes (5a, 5b, 5c, 5d, 5e, 6a, 6b, 6c, 7a, 7b, 7c, 8, 9, 10, 11a, 11b, 11c, 11d, 11e, 21) wahrnehmbar ist,
**dadurch gekennzeichnet,**
**dass** das besagte Bedienelement (5a, 5b, 5c, 5d, 5e, 6a, 6b, 6c, 7a, 7b, 7c, 8, 9, 10, 11a, 11b, 11c, 11d, 11e, 21) sowie die besagte Anzeigeeinrichtung (8, 9, 10, 12, 13, 14, 15, 16, 17, 18, 19, 20, 21) von den ihnen jeweils zugeordneten Funktionseinheiten räumlich unabhängig sind, indem der Sonderbetrieb mittels Betätigung des Bedienelementes allein aufgrund der verfügbaren Anzeigeeinrichtungen entnehmbaren Zustandsinformationen durchführbar ist, ohne dass beim Betätigen die anzusteuernden Funktionseinheiten unmittelbar eingesehen werden müssen, wobei das besagte Bedienelement sowie die besagte Anzeigeeinrichtung in elektrischer Wechselwirkung mit der jeweiligen Funktionseinheit stehen.

2. Aufzugsanlage nach Anspruch 1, **dadurch gekennzeichnet, daß** als Bedienelement vorgesehen ist
wenigstens ein Bedienelement (21) zum Steuern der Energieversorgung der Aufzugsanlage (1) und/oder
wenigstens ein Bedienelement (5a, 5b, 5c, 5d, 5e, 6a, 6b, 6c, 10) zum Steuern des Hauptantriebs der Aufzugsanlage (1) und/oder
wenigstens ein Bedienelement (6a, 6b, 6c, 7a, 7b, 7c, 10, 11b, 11d) zum Steuern der Betriebsbremse der Aufzugsanlage (1) und/oder wenigstens ein
Bedienelement zum Steuern eines Türantriebes eines Fördermittels der Auf zugsanlage (1) und/ oder
wenigstens ein Bedienelement (10, 11c, 11e) zum Steuern einer Sicherheitseinrichtung der Aufzugsanlage (1) und/ oder
wenigstens ein Bedienelement (7a, 7b, 7c) zum Steuern einer Hilfseinrichtung zur Auf und/oder zur Abwärtsbewegung eines Fördermittels der Aufzugsanlage (1) und/ oder
wenigstens ein Bedienelement (9) zum Steuern einer Kabinenbeleuchtung der Aufzugsanlage (1) und/oder
wenigstens ein Bedienelement (8) zum Steuern einer Schachtbeleuchtung der Aufzugsanlage (1),
wobei jedem der genannten Bedienelemente zumindest eine Anzeigeeinrichtung zugeordnet ist.

3. Aufzugsanlage nach einem der vorhergehenden Ansprüche, **dadurch gekennzeichnet, daß** als Anzeigeeinrichtung vorgesehen ist
wenigstens eine den Schaltzustand der Energieversorgung der Aufzugsanlage (1) anzeigende Anzeigeeinrichtung (21) und/ oder
wenigstens eine den Bewegungszustand zumindest einer, vorzugsweise sämtlicher bei Sonderbetrieb der Aufzugsanlage (1) bewegter Funktionseinheiten der Aufzugsanlage (1) anzeigende Anzeigeeinrichtung (12, 13) und/oder wenigstens eine den Einstellzustand eines Antriebsregelgerätes anzeigende Anzeigeeinrichtung und/oder
wenigstens eine die Position eines Fördermittels der Aufzugsanlage (1) gegenüber einem gebäudeseitigen Zugang des Fördermittels anzeigende Anzeigeeinrichtung (14) und/oder
wenigstens eine den Betriebszustand einer Sicherheitseinrichtung der Aufzugsanlage (1) anzeigende Anzeigeeinrichtung (10, 15, 16, 17, 18, 19, 20) und/oder
wenigstens eine den Öffnungszustand der Türen des Fördermittels der Aufzugsanlage (1) anzeigende Anzeigeeinrichtung (18) und/oder
wenigstens eine den Einschaltzustand einer Kabinenbeleuchtung der Aufzugsanlage (1) anzeigende Anzeigeeinrichtung (9) und/oder
wenigstens eine den Einschaltzustand einer Schachtbeleuchtung der Aufzugsanlage (1) anzeigende Anzeigeeinrichtung (8).

4. Aufzugsanlage nach einem der vorhergehenden Ansprüche, **dadurch gekennzeichnet, daß** eine Mehrzahl von Bedienelementen (5a, 5b, 5c, 5d, 5e, 6a, 6b, 6c, 7a, 7b, 7c, 8, 9, 10, 11a, 11b, 11c, 11d, 11e, 21), vorzugsweise sämtliche Bedienelemente, räumlich zusammengefaßt sind.

5. Aufzugsanlage nach einem der vorhergehenden Anspr-üche, **dadurch gekennzeichnet, daß** wenigstens ein Bedienelement (5a, 5b, 5c, 5d, 5e, 6a, 6b, 6c, 7a, 7b, 7c, 8, 9, 10, 11a, 11b, 11c, 11d, 11e, 21) mit der zugeordneten wenigstens einen Anzeigeeinrichtung (8, 9, 10, 12, 13, 14, 15, 16, 17, 18, 19, 20, 21) in einer Bedieneinheit (2) räumlich zusammengefaßt ist.

6. Aufzugsanlage nach einem der vorhergehenden Ansprüche, **dadurch gekennzeichnet, daß** das oder die Bedienelemente oder gegebenenfalls die Bedieneinheit (2) abschließbar ist bzw. sind.

7. Aufzugsanlage nach einem der vorhergehenden Ansprüche, **dadurch gekennzeichnet, daß** zwischen dem oder wenigstens einem der Bedienelemente (5a, 5b, 5c, 5d, 5e, 6a, 6b, 6c, 7a, 7b, 7c, 8, 9, 10, 11a, 11b, 11c, 11d, 11e, 21) und der oder den Funktionseinheiten der Aufzugsanlage (1) und/oder zwischen der oder wenigstens einer der Funktionseinheiten der Aufzugsanlage (1) und der oder den Anzeigeeinrichtungen (8, 9, 10, 12, 13, 14, 15, 16, 17, 18, 19, 20, 21) eine leitungsungebundene Steuerungseinrichtung zur Steuerung wenigstens einer Funktionseinheit der Aufzugsanlage (1) bzw. zur Steuerung wenigstens einer Anzeigeeinrichtung (8, 9, 10, 12, 13, 14, 15, 16, 17, 18, 19, 20, 21) vorgesehen ist.

8. Aufzugsanlage nach Anspruch 1,
**dadurch gekennzeichnet,**
**dass** eine den Bewegungszustand und/oder die Bewegungsrichtung und/oder die Position einer Aufzugskabine elektrisch anzeigende Anzeigeeinrichtung (13,14,15) vorgesehen ist.

## Claims

1. Elevator installation with a device for operating in a special mode, the device having at least one control element (5a, 5b, 5c, 5d, 5e, 6a, 6b, 6c, 7a, 7b, 7c, 8, 9, 10, 11a, 11b, 11c, 11d, 11e, 21) for controlling at least one allocated functional unit of the elevator installation (1) and at least one indicating device, the functional unit having assigned to it at least one of said indicating device (8, 9, 10, 12, 13, 14, 15, 16, 17, 18, 19, 20, 21) which indicates at least one condition of the functional unit able to be influenced by the control element (5a, 5b, 5c, 5d, 5e, 6a, 6b, 6c, 7a, 7b, 7c, 8, 9, 10, 11a, 11b, 11c, 11d, 11e, 21) and which can be perceived by the operator of the control element (5a, 5b, 5c, 5d, 5e, 6a, 6b, 6c, 7a, 7b, 7c, 8, 9, 10, 11a, 11b, 11c, 11d, 11e, 21),
**characterized in that**
the said control element (5a, 5b, 5c, 5d, 5e, 6a, 6b, 6c, 7a, 7b, 7c, 8, 9, 10, 11a, 11b, 11c, 11d, 11e, 21) and the said indicating device (8, 9, 10, 12, 13, 14, 15, 16, 17, 18, 19, 20, 21) are locationally independent of the functional units allocated to them through the special mode of operation being executable by actuation of the operating element based alone on the condition information obtainable from the available display devices without it being necessary when actuating to see into the functional units, the said control element and the said display device being in electrical interaction with the respective functional unit.

2. Elevator installation according to Claim 1,
**characterized in that**
there is provided as control device
at least one control element (21) for controlling the power supply of the elevator installation (1), and/or
at least one control element (5a, 5b, 5c, 5d, 5e, 6a, 6b, 6c, 10) for controlling the main drive of the elevator installation (1), and/or
at least one control element (6a, 6b, 6c, 7a, 7b, 7c, 10, 11b, 11d) for controlling the operating brake of the elevator installation (1), and/or
at least one control element for controlling a door drive of a means of conveyance of the elevator installation (1), and/or
at least one control element (10, 11c, 11e) for controlling a safety device of the elevator installation (1), and/or
at least one control element (7a, 7b, 7c) for controlling an auxiliary device for moving a means of conveyance of the elevator installation (1) up and/or down, and/or
at least one control element (9) for controlling lighting of the car of the elevator installation (1), and/or
at least one control element (8) to control lighting of the hoistway of the elevator installation (1),
there being allocated to each of the control elements mentioned at least one indicating device.

3. Elevator installation according to one of the foregoing claims, **characterized in that** there is provided as indicating device
at least one indicating device (21) indicating the switching condition of the power supply of the elevator installation (1), and/or
at least one indicating device (12, 13) indicating the movement condition of at least one, preferably all, functional units of the elevator installation (1) moved during operation of the elevator installation (1) in a special mode, and/or
at least one indicating device indicating the adjustment condition of a drive control device, and/or
at least one indicating device (14) indicating the position of a means of conveyance of the elevator installation (1) relative to an entrance in the building to the means of conveyance, and/or
at least one indictor device (10, 15, 16, 17, 18, 19, 20) indicating the operating condition of a safety device of the elevator installation (1), and/or
at least on indicating device (18) indicating the opening condition of the doors of the means of conveyance of the elevator installation (1), and/or
at least one indicating device (9) indicating the switching condition of lighting of the car of the elevator installation (1), and/or
at least one indicating device (8) indicating the switching condition of lighting of the hoistway of the elevator installation (1).

4. Elevator installation according to one of the foregoing claims, **characterized in that**
a number of control elements (5a, 5b, 5c, 5d, 5e, 6a, 6b, 6c, 7a, 7b, 7c, 8, 9, 10, 11a 11b, 11e, 11d, 11e, 21), preferably all control elements, are collected together in one location.

5. Elevator installation according to one of the foregoing claims, **characterized in that** at least one control element (5a, 5b, 5c, 5d, 5e, 6a, 6b, 6c, 7a, 7b, 7c, 8, 9, 10, 11a, 11b, 11c, 11d, 11e, 21) is collected together with the at least one allocated indicating device (8, 9, 10, 12, 13, 14, 15, 16, 17, 18, 19, 20, 21) in one location in a control unit (2).

6. Elevator installation according to one of the foregoing claims, **characterized in that**
the control element or elements, or the control unit (2) if applicable, is or are lockable.

7. Elevator installation according to one of the foregoing claims, **characterized in that**
between the control element, or at least one of the control elements (5a, 5b, 5c, 5d, 5e, 6a, 6b, 6c, 7a, 7b, 7c, 8, 9, 10, 11a, 11b, 11c, 11d, 11e, 21) and the functional unit or units of the elevator installation (1) and/or between the functional unit, or at least one of the functional units of the elevator installation (1) and the indicating device or devices (8, 9, 10, 12, 13, 14, 15, 16, 17, 18, 19, 20, 21) a wired control device is provided for controlling at least one functional unit of the elevator installation (1) and for controlling at least one indicating device (8, 9, 10, 12, 13, 14, 15, 16, 17, 18, 19, 20, 21).

8. Elevator installation according to Claim 1,
**characterized in that**
a display device (13, 14, 15) which displays by electrical means the movement condition and/or the movement direction and/or the position of an elevator car is provided.

## Revendications

1. Installation d'ascenseur comprenant un dispositif pour le service spécial, le dispositif comprenant au moins un élément de commande (5a, 5b, 5c, 5d, 5e, 6a, 6b, 6c, 7a, 7b, 7c, 8, 9, 10, 11a, 11b, 11c, 11d, 11e, 21) pour la commande d'au moins une unité fonctionnelle associée de l'installation d'ascenseur (1) et au moins un dispositif indicateur, dans laquelle, à l'unité fonctionnelle, est associée au moins un dedit dispositif indicateur (8, 9, 10, 12, 13, 14, 15, 16, 17, 18, 19, 20, 21), lequel indique, au moins un état de l'unité fonctionnelle qui peut être influencé au moyen de l'élément de commande (5a, 5b, 5c, 5d, 5e, 6a, 6b, 6c, 7a, 7b, 7c, 8, 9, 10, 11a, 11b, 11c, 11d, 11e, 21), et qui peut être perçu par l'opérateur de l'élément de commande (5a, 5b, 5c, 5d, 5e, 6a, 6b, 6c, 7a, 7b, 7c, 8, 9, 10, 11a, 11b, 11c, 11d, 11e, 21), **caractérisée en ce que** ledit élément de commande (5a, 5b, 5c, 5d, 5e, 6a, 6b, 6c, 7a, 7b, 7c, 8, 9, 10, 11a, 11b, 11c, 11d, 11e, 21), ainsi que ledit dispositif indicateur (8, 9, 10, 12, 13, 14, 15, 16, 17, 18, 19, 20, 21) sont indépendants dans l'espace des unités fonctionnelles qui leur sont associées respectivement, en ce sens que le service spécial peut être exécuté par actionnement de l'élément de commande seul sur la base des informations d'état qui peuvent être prises sur les dispositifs indicateurs disponibles sans que, lors de l'actionnement il soit nécessaire de vérifier directement les unités fonctionnelles à commander, ledit élément de commande ainsi que ledit dispositif indicateur étant en interaction électrique avec l'unité fonctionnelle correspondante.

2. Installation d'ascenseur selon la revendication 1, **caractérisée en ce qu'**il est prévu, comme élément de commande,
au moins un élément de commande (21) pour la commande de l'alimentation en énergie de l'installation d'ascenseur (1) et/ou
au moins un élément de commande (5a, 5b, 5c, 5d, 5e, 6a, 6b, 6c,10) pour la commande de l'entraînement principal de l'installation d'ascenseur (1) et/ou
au moins un élément de commande (6a, 6b, 6c, 7a, 7b, 7c, 10, 11b, 11d) pour la commande du frein de service de l'installation d'ascenseur (1) et/ou au moins un élément de commande pour la commande d'un entraînement de porte d'un moyen de transport de l'installation d'ascenseur (1) et/ou
au moins un élément de commande (10, 11c, 11a) pour la commande d'un dispositif de sécurité de l'installation d'ascenseur (1) et/ou
au moins un élément de commande (7a, 7b, 7c) pour la commande de un dispositif auxiliaire pour la mise en mouvement en montée et/ou en descente d'un moyen de transport de l'installation d'ascenseur (1) et/ou
au moins un élément de commande (9) pour la commande d'un éclairage de cabine de l'installation d'ascenseur (1) et/ou
au moins un élément de commande (8) pour la commande d'un éclairage de cage de l'installation d'ascenseur (1)
dans laquelle au moins un dispositif indicateur est associé à chacun des éléments de commande précités.

3. Installation d'ascenseur selon une des revendications précédentes,
**caractérisée en ce qu'**il est prévu, comme dispositif indicateur,
au moins un dispositif indicateur (21) qui indique l'état de commutation de l'alimentation en énergie de l'installation d'ascenséur (1) et/ou
au moins un dispositif indicateur (12) qui indique l'état de mouvement d'au moins une, de préférence de toutes, des unités fonctionnelles de l'installation d'ascenseur (1) qui sont mises en mouvement dans le service spécial de l'installation d'ascenseur (1), et/ou un dispositif indicateur qui indique l'état de réglage d'un appareil de réglage de l'entraînement et/ou
au moins un dispositif indicateur (14) qui indique la position d'un moyen de transport de l'installation d'ascenseur (1) par rapport à un accès du moyen de transport, côté bâtiment et/ou
au moins un dispositif indicateur (10, 15, 16, 17, 18, 19, 20) qui indique l'état de fonctionnement d'un dispositif de sécurité de l'installation d'ascenseur (1) et/ou
au moins un dispositif indicateur (18) qui indique l'état d'ouverture des portes du moyen de transport de l'installation d'ascenseur (1) et/ou
au moins un dispositif indicateur (9) qui indique l'état de mise en circuit d'un éclairage de cabine de l'installation d'ascenseur (1) et/ou
au moins un dispositif indicateur (8) qui indique l'état de mise en circuit d'un éclairage de cage de l'installation d'ascenseur (1)

4. Installation d'ascenseur (1) selon une des revendications précédentes, **caractérisée en ce qu'**une pluralité d'éléments de commande (5a, 5b, 5c, 5d, 5e, 6a, 6b, 6c, 7a, 7b, 7c, 8, 9, 10, 11a, 11b, 11c, 11d, 11e 21), de préférence tous les éléments de commande, sont regroupés dans l'espace

5. Installation d'ascenseur (1) selon une des revendications précédentes, **caractérisé en ce qu'**au moins un élément de commande (5a, 5b, 5c, 5d, 5e, 6a, 6b, 6c, 7a, 7b, 7c, 8, 9, 10, 11a, 11b, 11c, 11d, 11e, 21) est regroupé dans l'espace avec l'au moins un dispositif indicateur (8, 9, 10, 12, 13, 14, 15, 16, 17, 18, 19, 20, 21) correspondant pour former une unité de commande (2).

6. Installation d'ascenseur (1) selon une des revendications précédentes, **caractérisé en ce que** le ou les éléments de commande, ou éventuellement l'unité de commande (2) est ou sont de nature à pouvoir être fermé.

7. Installation d'ascenseur (1) selon une des revendications précédentes, **caractérisé en ce qu'**entre le ou au moins un des éléments de commande (5a, 5b, 5c, 5d, 5e, 6a, 6b, 6c, 7a, 7b, 7c, 8, 9, 10, 11a, 11b, 11c, 11d, 11e, 21) et la ou les unités fonctionnelles de l'installation d'ascenseur (1) et/ou entre le ou au moins une des unités fonctionnelles de l'installation d'ascenseur (1) et le ou les dispositifs indicateurs (8, 9, 10, 12, 13, 14, 15, 16, 17, 18, 19, 20, 21), il est prévu un dispositif de commande non lié à une ligne, pour la commande d'au moins une unité fonctionnelle de l'installation d'ascenseur (1), ou pour la commande d'au moins un dispositif indicateur (8, 9, 10, 12, 13, 14, 15, 16, 17, 18, 19, 20, 21).

8. Installation d'ascenseur (1) selon la revendication 1, **caractérisé**
**en ce qu'**il est prévu un dispositif indicateur (13, 14, 15) qui indique électriquement l'état de mouvement et/ou la direction du mouvement et/ou la position d'une cabine d'ascenseur.
